# FASCICULE DE BREVET EUROPEEN

(11) **EP 3 293 070 B1**
(45) Date de publication et mention de la délivrance du brevet: **19.10.2022**
(21) Numéro de dépôt: 17188467.9
(22) Date de dépôt: 30.08.2017
(51) Int. Cl.: B61D 1/06, B61D 17/04, B61D 17/10

(54) **VOITURE DE RESTAURATION MODULABLE, NOTAMMENT POUR UN VÉHICULE FERROVIAIRE**
MODULIERBARER SPEISEWAGEN, INSBESONDERE FÜR SCHIENENFAHRZEUG
A MODULAR RESTAURANT CARRIAGE, IN PARTICULAR FOR A RAILWAY VEHICLE

(30) Priorité: 13.09.2016 FR 1658512
(43) Date de publication de la demande: 14.03.2018
(73) Titulaire: ALSTOM Transport Technologies, 93400 Saint-Ouen (FR)
(72) Inventeur: KONDYRA, Emmanuel, 17000 La Rochelle (FR)
(74) Mandataire: Lavoix

(56) Documents cités:
- EP-A1- 0 905 000
- EP-A1- 2 409 889
- DE-A1-102006 042 070
- FR-A1- 2 635 064
- JP-A- 2014 065 439
- US-A- 5 063 859

## Description

La présente invention concerne une voiture de restauration pour un véhicule ferroviaire.

On connait déjà, dans l'état de la technique, une voiture de restauration pour un véhicule ferroviaire, comprenant une première zone de consommation, une seconde zone de préparation, et une troisième zone technique.

La première zone, dite de consommation, est une zone dans laquelle stationnent les passagers pour se restaurer. Cette première zone comporte généralement des tables et/ou des sièges, des appuis ischiatiques, des poubelles, etc.

La seconde zone, dite de préparation, est une zone de service dans laquelle un personnel de bord prépare des consommations (préparation, réchauffage et/ou cuisson de nourriture et/ou de boissons). Habituellement, la zone de préparation comporte également un comptoir où sont commandées et/ou vendues les consommations.

La troisième zone, dite technique, comporte tout l'équipement technique nécessaire au bon fonctionnement de la voiture de restauration, par exemple une unité de refroidissement pour la conservation des consommations, une unité d'alimentation électrique, etc.

Dans le cas d'une voiture à deux niveaux, comprenant un niveau inférieur et un niveau supérieur, la première zone de consommation et la seconde zone de préparation sont agencée à un même niveau, généralement au niveau supérieur, et la troisième zone technique est agencée à un autre niveau, généralement au niveau inférieur.

Un autre exemple de voiture de restauration de l'état de la technique est décrit dans US 5 063 859.

La présente invention a notamment pour but de perfectionner une telle voiture de restauration, en permettant une grande flexibilité dans l'agencement de cette voiture de restauration.

A cet effet, l'invention a notamment pour objet une voiture de restauration selon la revendication 1.

La voiture de restauration selon l'invention est initialement prévue pour être une voiture à deux niveaux, puisqu'elle comporte au moins une partie de support pour un second plancher supérieur.

L'invention prévoit d'agencer les première, seconde et troisième zones au niveau inférieur, libérant ainsi le niveau supérieur pour un usage souhaité par les opérateurs du véhicule ferroviaire.

Par exemple, le niveau supérieur peut recevoir une quatrième zone de consommation, une salle de passagers classiques, une salle de réunion, des zones de détentes avec sofas, des zones commerciales ou toute autre zone souhaitée.

Avantageusement, le niveau inférieur ne comporte que des équipements liés à la restauration, tout équipement non lié à la restauration étant agencé dans d'autres zones du train. Par ailleurs, on choisira des équipements pour la troisième zone technique dont la compacité est maximale.

Par ailleurs, l'invention permet l'utilisation de divers types de second plancher supérieur, par exemple un plancher supérieur qui ne s'étend pas sur toute la longueur et/ou qui ne s'étend pas sur toute la largeur de la voiture, pour obtenir un effet de mezzanine.

Une voiture de restauration selon l'invention peut comporter en outre l'une ou plusieurs des caractéristiques suivantes, prises seules ou selon toutes combinaisons techniquement envisageables.
- Une quatrième zone de consommation est ménagée sur le second plancher supérieur.
- La voiture de restauration comporte des moyens de fixation du second plancher supérieur avec les premières parties de support, ces moyens de fixation étant amovibles, et par exemple formant des moyens de fixation par boulonnage.
- La voiture de restauration comporte au moins un montant vertical, s'étendant entre le premier plancher inférieur et le second plancher supérieur, afin de supporter ce second plancher supérieur.
- Le second plancher supérieur est formé d'une pluralité de panneaux, dont au moins un est assemblé avec au moins l'une respective des premières parties de support.
- Le second plancher supérieur est réalisé en matériau composite.

L'invention concerne également un véhicule ferroviaire comportant au moins une voiture de restauration telle que définie précédemment.

L'invention sera mieux comprise à la lecture de la description qui va suivre, donnée uniquement à titre d'exemple et faite en se référant aux figures annexées, parmi lesquelles :
- la figure 1 est une vue schématique en coupe longitudinale d'une voiture de restauration selon un exemple de mode de réalisation de l'état de la technique ;
- la figure 2 est une vue schématique en coupe transversale de la voiture de restauration de la figure 1 ;
- la figure 3 est une vue similaire à la figure 2 d'une voiture de restauration selon un exemple de mode de réalisation de l'invention.

On a représenté, sur les figures 1 et 2, une voiture de restauration 10, destinée à équiper un véhicule ferroviaire, notamment un véhicule ferroviaire grande ligne.

La voiture de restauration 10 s'étend en longueur dans une direction longitudinale X.

Comme cela est représenté sur la figure 2, la voiture de restauration 10 comporte des première 12 et seconde 14 faces latérales agencées l'une en regard de l'autre dans une direction transversale Y perpendiculaire à la direction longitudinale X. Ces première 12 et seconde 14 faces latérales délimitent un espace intérieur dans la direction transversale Y.

Chacune des première 12 et seconde 14 faces latérales est par exemple formée respectivement de premiers et de seconds montants structurels recouverts d'un habillage. De telles faces latérales sont classiques, et ne seront pas décrites plus en détail. Elles sont partiellement ouvertes pour permettre de disposer des fenêtres.

La voiture de restauration 10 comporte par ailleurs un premier plancher inférieur 16, délimitant l'espace intérieur par le bas, dans une direction verticale Z perpendiculaire aux directions longitudinale X et transversale Y.

Ce premier plancher inférieur 16 définit un niveau inférieur 10A de la voiture de restauration 10.

La première face latérale 12 comporte au moins une première partie de support 18 (appelée « rive ») destinée à supporter un second plancher supérieur 20. Chaque première partie de support 18 est par exemple formée par un bras s'étendant en saillie depuis la première face latérale 12 vers l'espace intérieur.

Le second plancher supérieur 20 est fixé à chaque première partie de support 18, par des moyens de fixation 19 amovibles, par exemple des moyens de fixation par boulonnage. Ces moyens de fixation amovibles 19 autorisent notamment un remplacement du second plancher supérieur 20.

Le second plancher supérieur 20 définit un niveau supérieur 10B de la voiture de restauration 10.

Le second plancher supérieur 20 est par exemple réalisé en matériau composite. Avantageusement, ce plancher supérieur rendu amovible peut être habillé « avant boulonnage » avec un revêtement de plancher d'un côté, et un revêtement de plafond de l'autre. Cela est notamment possible du fait que ce second plancher supérieur 20 n'est pas assemblé par soudage aux premières parties de support 18.

Avantageusement, la seconde face latérale 14 comporte au moins une seconde partie de support 21, chacune agencée au droit de l'une respective parmi l'au moins une première partie de support 18. Chaque seconde partie de support 21 est par exemple formée par un bras s'étendant en saillie depuis la seconde face latérale 14 vers l'espace intérieur.

Chaque seconde partie de support 21 est inutilisée.

Toutefois, chaque seconde partie de support 21 forme un support pour le second plancher supérieur 20. Par exemple, dans un mode de réalisation non décrit, le second plancher supérieur 20 s'étend en largeur entre un premier bord latéral solidarisé aux premières parties de support 18, et un second bord latéral solidarisé aux secondes parties de support 21. Dans ce cas, le second plancher supérieur 20 est fixé à chaque seconde partie de support 21, par des moyens de fixation amovibles, par exemple des moyens de fixation par boulonnage.

La voiture de restauration 10 comporte une première zone de consommation Z1, une seconde zone de préparation Z2, et une troisième zone technique Z3.

Conformément à l'invention, les première Z1, seconde Z2 et troisième Z3 zones sont toutes ménagées sur le premier plancher inférieur 16.

A cet effet, la seconde zone de préparation Z2 et/ou la troisième zone technique Z3 sont configurées pour être les plus compactes possibles.

Ainsi, le niveau supérieur 10B est libéré de toute zone de préparation et de toute zone technique. Ce niveau supérieur 10B est alors disponible pour être aménagé de toute manière souhaitée.

Par exemple, une quatrième zone de consommation Z4 est ménagée sur le second plancher supérieur 20. En variante, le second plancher supérieur 20 reçoit au moins une salle de passagers classique, au moins une salle de réunion, ou toute combinaison de zones de consommation, salle de passagers, salle de réunion ou autre.

Le second plancher supérieur 20 s'étend transversalement entre un premier bord latéral 20A, assemblé avec chaque première partie de support 18, et un second bord latéral 20B, le second bord latéral 20B étant espacé de la seconde face latérale 14 par une distance non nulle, de manière à délimiter une ouverture transversale 22 entre ce second bord latéral 20B et cette seconde face latérale 14. Ainsi, le second plancher supérieur 20 forme une mezzanine s'étendant au-dessus du premier plancher inférieur 16.

Lorsque le second plancher supérieur 20 forme une mezzanine, il est équipé d'une rambarde 23 s'étendant verticalement, le long du second bord latéral 20B.

Ce second plancher supérieur 20 peut recevoir une quatrième zone de consommation Z4, au moins une salle de passagers classique, au moins une salle de réunion, ou autre, de la même manière que décrit précédemment.

Afin de supporter le second plancher supérieur 20, la voiture de restauration 10 comporte au moins un montant vertical 24, s'étendant entre le premier plancher inférieur 16 et le second plancher supérieur 20. Chaque montant vertical 24 est par exemple fixé à un châssis (non représenté) de la voiture 10.

Avantageusement, le second plancher supérieur 20 est formé d'une pluralité de panneaux. Dans ce cas, chaque panneau est assemblé avec au moins l'une respective des premières parties de support 18, et/ou avec au moins l'un des panneaux adjacents.

Les panneaux s'étendent ensemble par exemple sur toute la longueur de la voiture 10, ou en variante seulement sur une partie de la voiture 10, de manière continue ou en variante discontinue.

On notera que chaque panneau présente des dimensions autorisant son passage à travers une fenêtre ou une porte de la voiture de restauration 10.

On a représenté sur la figure 3 la voiture de restauration 10 selon un exemple de mode de réalisation de l'invention.

Sur cette figure, les éléments analogues à ceux des figures précédentes sont désignés par des références identiques.

Conformément à ce mode de réalisation, la voiture de restauration 10 comporte au moins une traverse horizontale 26, reliant le second plancher supérieur 20 à la seconde partie de support 22. Par exemple, chaque traverse horizontale 26 s'étend depuis le second bord 20B jusqu'à cette seconde partie de support 22.

Dans l'exemple décrit, les traverses horizontales 26 sont droites, mais elles pourraient en variante être archée, pour des raisons esthétiques.

La voiture de restauration 10 pourrait comporter à la fois les montants 24 et des traverses 26.

L'invention n'est pas limitée au mode de réalisation précédemment décrit, et pourrait présenter diverses variantes sans sortir du cadre des revendications.

## Revendications

1. Voiture de restauration (10) pour véhicule ferroviaire, comportant des première (12) et seconde (14) faces latérales agencées l'une en regard de l'autre, et un premier plancher inférieur (16), la voiture de restauration comprenant une première zone de consommation (Z1), une seconde zone de préparation (Z2), et une troisième zone technique (Z3), dans laquelle :
- la première face latérale (12) comporte des premières parties de support (18) portant un second plancher supérieur (20),
- les première (Z1), seconde (Z2) et troisième (Z3) zones sont toutes ménagées sur le premier plancher inférieur (16), et
- le second plancher supérieur (20) s'étend transversalement entre un premier bord latéral (20A), assemblé avec chaque première partie de support (18), et un second bord latéral (20B), le second bord latéral (20B) étant espacé de la seconde face latérale (14) par une distance non nulle, de manière à délimiter une ouverture transversale (22) entre ce second bord latéral (20B) et cette seconde face latérale (14),
**caractérisée en ce que** la seconde face latérale (14) comporte des secondes parties de support (22), la voiture de restauration comportant des traverses horizontales (26), reliant chacune le second plancher supérieur (20) à l'une respective des secondes parties de support (22).

2. Voiture de restauration (10) selon la revendication 1, dans laquelle une quatrième zone de consommation (Z4) est ménagée sur le second plancher supérieur (20).

3. Voiture de restauration (10) selon la revendication 1 ou 2, comportant des moyens (19) de fixation du second plancher supérieur (20) avec les premières parties de support (18), ces moyens de fixation (19) étant amovibles, et par exemple formant des moyens de fixation par boulonnage.

4. Voiture de restauration (10) selon l'une quelconque des revendications précédentes, comportant au moins un montant vertical (24), s'étendant entre le premier plancher inférieur (16) et le second plancher supérieur (20), afin de supporter ce second plancher supérieur (20).

5. Voiture de restauration (10) selon l'une quelconque des revendications précédentes, dans laquelle le second plancher supérieur (20) est formé d'une pluralité de panneaux, dont au moins un est assemblé avec au moins l'une respective des premières parties de support (18).

6. Voiture de restauration (10) selon l'une quelconque des revendications précédentes, dans laquelle le second plancher supérieur (20) est réalisé en matériau composite.

7. Véhicule ferroviaire, **caractérisé en ce qu'**il comporte au moins une voiture de restauration (10) selon l'une quelconque des revendications 1 à 6.

## Patentansprüche

1. Speisewagen (10) für Schienenfahrzeug, umfassend eine erste (12) und eine zweite (14) Seitenfläche, die einander gegenüber angeordnet sind, und einen ersten unteren Boden (16), der Speisewagen umfassend einen ersten Verzehrbereich (Z1), einen zweiten Vorbereitungsbereich (Z2) und einen dritten technischen Bereich (Z3) umfasst, wobei:
- die erste Seitenfläche (12) erste Trägerabschnitte (18) umfasst, die einen zweiten oberen Boden (20) tragen,
- der erste (Z1), der zweite (Z2) und der dritte (Z3) Bereich alle auf dem ersten unteren Boden (16) angeordnet sind, und
- der zweite obere Boden (20) sich quer zwischen einem ersten Seitenrand (20A), der mit jedem ersten Trägerabschnitt (18) zusammengefügt ist, und einem zweiten Seitenrand (20B) erstreckt, wobei der zweite Seitenrand (20B) um einen Abstand ungleich Null von der zweiten Seitenfläche (14) beabstandet ist, um eine Queröffnung (22) zwischen diesem zweiten Seitenrand (20B) und dieser zweiten Seitenfläche (14) zu begrenzen,
**dadurch gekennzeichnet, dass** die zweite Seitenfläche (14) zweite Trägerabschnitte (22) umfasst, der Speisewagen umfassend horizontale Querträger (26), die jeweils den zweiten oberen Boden (20) mit einem jeweiligen der zweiten Trägerabschnitte (22) verbinden.

2. Speisewagen (10) nach Anspruch 1, wobei ein vierter Verzehrbereich (Z4) auf dem zweiten oberen Boden (20) ausgebildet ist.

3. Speisewagen (10) nach Anspruch 1 oder 2, umfassend Einrichtungen (19) zur Befestigung des zweiten oberen Bodens (20) mit den ersten Trägerabschnitten (18), wobei diese Befestigungseinrichtungen (19) abnehmbar sind und beispielsweise Befestigungseinrichtungen durch Verschrauben bilden.

4. Speisewagen (10) nach einem der vorherigen Ansprüche, umfassend mindestens eine vertikale Säule (24), die sich zwischen dem ersten unteren Boden (16) und dem zweiten oberen Boden (20) erstreckt, um diesen zweiten oberen Boden (20) zu tragen.

5. Speisewagen (10) nach einem der vorherigen Ansprüche, wobei der zweite obere Boden (20) aus einer Vielzahl von Platten gebildet ist, wovon mindestens eine mit mindestens einem jeweiligen der ersten Trägerabschnitte (18) verbunden ist.

6. Speisewagen (10) nach einem der vorherigen Ansprüche, wobei der zweite obere Boden (20) aus einem Verbundmaterial hergestellt ist.

7. Schienenfahrzeug, **dadurch gekennzeichnet, dass** es mindestens einen Speisewagen (10) nach einem der Ansprüche 1 bis 6 umfasst.

## Claims

1. A dining car (10) for a railway vehicle, including first (12) and second (14) side faces laid out facing each other, and a first lower floor (16), the dining car comprising a first consumption area (Z1), a second preparation area (Z2), and a third technical area (Z3), wherein:
- the first side face (12) includes first supporting portions (18) supporting a second upper floor (20), and
- the first (Z1), second (Z2) and third (Z3) areas are all made on the first lower floor (16), and
- the second upper floor (20) extends transversely between a first side edge (20A), assembled with each first supporting portion (18), and a second side edge (20B), the second side edge (20B) being spaced apart from the second side face (14) by a non-zero distance, so as to delimit a transverse aperture (22) between this second side edge (20B) and this second side face (14),
**characterized in that** the second side face (14) includes second supporting portions (22), the dining car including horizontal cross-pieces (26), each connecting the second upper floor (20) to the respective one of the second supporting portions (22).

2. The dining car (10) according to claim 1, wherein a fourth consumption area (Z4) is made on the second upper floor (20).

3. The dining car (10) according to claim 1 or 2, including means (19) for attaching the second upper floor (20) with the first supporting portions (18), these attachment means (19) being removable, and for example forming attachment means by bolting.

4. The dining car (10) according to any of preceding claims, including at least a vertical upright (24), extending between the first lower floor (16) and the second upper floor (20), in order to support this second upper floor (20).

5. The dining car (10) according to any of preceding claims, wherein the second upper floor (20) is formed with a plurality of panels, for which at least one is assembled with at least one respective one of the first supporting portions (18).

6. The dining car (10) according to any of preceding claims, wherein the second upper floor (20) is made in a composite material.

7. A railway vehicle, **characterized in that** it includes at least one dining car (10) according to any of claims 1 to 6.
